# EUROPÄISCHE PATENTSCHRIFT

(11) **EP 3 276 116 B1**
(45) Veröffentlichungstag und Bekanntmachung des Hinweises auf die Patenterteilung: **26.08.2020**
(21) Anmeldenummer: 17001294.2
(22) Anmeldetag: 27.07.2017
(51) Int. Cl.: E06B 9/264, E06B 3/64

(54) **FENSTERANORDNUNG MIT EINER SONNENSCHUTZEINRICHTUNG**
WINDOW ARRANGEMENT WITH A SOLAR PROTECTION DEVICE
AGENCEMENT DE FENÊTRE AVEC UN DISPOSITIF DE PROTECTION CONTRE LE SOLEIL

(30) Priorität: 27.07.2016 DE 102016009101
(43) Veröffentlichungstag der Anmeldung: 31.01.2018
(73) Patentinhaber: Sapa AS, 0185 Oslo (NO)
(72) Erfinder: Neumann, Markus, 89567 Sontheim/Brenz (DE)
(74) Vertreter: Dziewior, Joachim

(56) Entgegenhaltungen:
- EP-A1- 0 845 574
- EP-A1- 3 029 257
- DE-A1-102013 100 299
- DE-U1-202007 000 736
- US-B1- 9 103 156

## Beschreibung

Die Erfindung betrifft eine Fensteranordnung in zweischaliger Form.

Solche Fensteranordnungen sind häufig mit Sonnenschutzeinrichtungen in vielfältigen Ausführungsformen versehen, die bedarfsweise, insbesondere an sonnenbeschienenen Flächen des Gebäudes, eingesetzt werden. Dies bedeutet, dass in der Rahmenkonstruktion üblicherweise ein Freiraum vorgesehen werden muss, in welchen dann bedarfsweise der Sonnenschutz integriert werden kann.

So ist aus der DE 20 2007 000 736 U1 ein Verbundfenster mit einem Holzrahmen bekannt, bei welchem in dem Holzrahmen eine Isolierdoppelglasscrieibe sowie eine davon beabstandete Monoglasscheibe eingesetzt ist. Zwischen der Isolierdoppelglasscheibe und der Monoglasscheibe ist ein U-förmiger Abstandshalter angeordnet. Dieser U-förmige Abstandshalter ist sowohl im unteren und im oberen Bereich des Fensters als auch im den beiden seitlichen Bereichen vorgesehen. Dadurch kann eine randspaltfreie Verdunkelung des Innenraums mittels Lamellen einer Jalousie erfolgen. Im oberen Bereich des Verbundsfensters ist innerhalb des U-förmigen Abstandshalters ein Motor für die Betätigung der Jalousie positioniert.

Hiervon ausgehend liegt der Erfindung die Aufgabe zugrunde, eine Fensteranordnung der eingangs genannten Art so weiterzubilden, dass die Sonnenschutzeinrichtung in die ohnehin vorhandenen Elemente des Rahmens integriert werden kann, so dass kein zusätzlicher Freiraum in der Rahmenkonstruktion hierfür erforderlich ist bzw. vorgehalten werden muss.

Diese Aufgabe wird nach der Erfindung gelöst durch eine Fensteranordnung mit den Merkmalen des Anspruchs 1.

Der durch die Erfindung erreichte Vorteil besteht im Wesentlichen darin, dass die ohnehin stets erforderliche Glashalteleiste nur insoweit modifiziert wird, dass sie für die Aufnahme des Antriebs der Sonnenschutzeinrichtung geeignet ist. Damit besteht die Möglichkeit, ohne jegliche Änderung an der Rahmenkonstruktion oder zusätzliche Bauteile eine Integration von Sonnenschutz vornehmen zu können.

Die Erfindung sieht hierbei vor, dass die obere Glashalteleiste von einem U-förmigen Aufnahmeprofil gebildet ist, wobei im Profilrücken des U-Profils Ausnehmungen für den Durchtritt der Lamellenzugbänder vorgesehen sind.

Weiter ist im Rahmen der Erfindung vorgesehen, dass an den Enden der beiden freien Schenkel des U-Profils eine Deckleiste vorgesehen ist, die zwischen den beiden Schenkeln des U-Profils einrastet. Dabei ist weiter vorgesehen, dass die Deckleiste an ihrer außenseitigen Fläche mit einer senkrecht zur Glasfüllung ausgerichteten

Einschubverbindung zum Abschluß am Rahmen versehen ist. Durch diese konstruktive Gestaltung bildet die Glashalteleiste eine starre Einheit, die somit in der Lage ist, den erforderlichen Druck gegen die Verglasung aufzubringen. Gleichwohl lässt sich die Glashalteleiste ohne Weiteres öffnen, um beispielsweise - soweit erforderlich - eine Wartung des Antriebs vornehmen zu können. Da im Übrigen die Glashalteleiste ohnehin lösbar am Rahmen angebracht werden muss, um ggf. die Verglasung tauschen zu können, kommt diese Lösbarkeit auch einer eventuellen Wartung des Antriebs entgegen.

Die Deckleiste rastet in bevorzugter Ausführungsform der Erfindung mit ihrer Einschubverbindung in einem Klemmstück ein, das seinerseits in einer Aussparung des Rahmens eingeclipst ist. Durch die zusätzliche Verwendung eines solchen Klemmstücks besteht die Möglichkeit, eine individuelle Anpassung der Verbindung zwischen der Glashalteleiste und dem Rahmen vorzusehen.

Alternativ besteht jedoch auch die Möglichkeit, dass am einen Schenkel des U-förmigen Aufnahmeprofils eine senkrecht zur Glasfüllung ausgerichtete, in ein am Rahmen angeschlossenes Klemmstück einrastende Einschubverbindung zum Anschluß am Rahmen vorgesehen ist.

Dabei kann das Klemmstück in besonders vorteilhafter Ausgestaltung von einem Metallfederprofil gebildet sein, das in eine hinterschnittene Nut am Rahmen eingelegt ist.

Ferner kann die Deckleiste in bevorzugter Ausgestaltung mit einer Aussparung zur Aufnahme des Anschlusskabels für den Antrieb versehen sein, so dass der von dem U-Profil gebildete Hohlraum ausschließlich für den Antrieb zur Verfügung steht.

Das U-Profil ist an seinem der Glasfüllung zugewandten Schenkel am unteren Rand außenseitig mit einem Anschlussprofil für eine gegen die Glasfüllung andrückende Dichtleiste versehen.

Weiter hat es sich als vorteilhaft erwiesen, wenn die beiden seitlichen Glashalteleisten den seitlichen Rand der - herabgelassenen - Lamellen derart überdecken, dass kein störender Lichtspalt verbleibt. Darüber hinaus entsteht hierdurch bei herabgelassenen Lamellen für den Betrachter ein homogenes Erscheinungsbild, was im Übrigen dadurch noch gefördert wird, wenn in weiter vorteilhafter Ausbildung die untere Glashalteleiste eine Aufnahme für das an der untersten Lamelle angeordnete Niederzuggewicht aufweist.

Schließlich sind die Lamellen zwischen der inneren und äußeren Schale einer zweischaligen Fensteranordnung angebracht, wodurch diese nicht nur gegen Witterungseinflüsse, sondern auch gegen Verschmutzung geschützt sind.

Im Folgenden wird die Erfindung an einem in der Zeichnung dargestellten Ausführungsbeispiel näher erläutert; es zeigen:
- Fig. 1: den Gegenstand der Erfindung in einer nur teilweise wiedergegebenen Schnittdarstellung,
- Fig. 2: den Gegenstand nach Figur 1 in geringfügig modifizierter Ausgestaltung,
- Fig. 3: den Gegenstand nach Figur 1 in einer weiteren modifizierten Ausgestaltung des Klemmstücks,
- Fig. 4: den Gegenstand nach Figur 1 mit einem als Metallfederprofil ausgebildeten Klemmstück,
- Fig. 5: den unteren Rand der Sonnenschutzeinrichtung.

Die in der Zeichnung nur im Querschnitt angedeutete Sonnenschutzeinrichtung 1 ist vorgesehen für Fenster, Türen, Paneele und dergleichen, die vorzugsweise aus einer von einem Rahmen 2 eingefassten Glasfüllung 3 bestehen. Die Glasfüllung 3 ist hierbei im Rahmen 2 in üblicher Weise durch eine am Rahmen 2 angeschlossene Glashalteleiste 4 gehalten.

Um den Antrieb 5 der Sonnenschutzeinrichtung 1 raumsparend unterzubringen, ist die Glashalteleiste 4 als Hohlprofil ausgebildet, wobei der Antrieb 5 der Sonnenschutzeinrichtung 1 innerhalb der rahmenseitig oberen Glashalteleiste 4 angeordnet ist.

Hierdurch wird zum einen eine raumsparende Unterbringung für den Antrieb 5 erreicht, da hierfür der Raum der ohnehin erforderlichen Glashalteleiste 4 ausgenutzt wird. Zum anderen erlaubt diese Konstruktion, eine Sonnenschutzeinrichtung nur bedarfsweise vorzusehen, da durch diese Gestaltung keinerlei konstruktive Änderungen notwendig sind.

Wie sich aus der Fig. 2 im Einzelnen ergibt, ist die Glashalteleiste 4 von einem U-förmigen Aufnahmeprofil 6 sowie einem an den Enden der beiden freien Schenkel des U-Profils einrastbaren Deckleiste 7 gebildet. Im Profilrücken 6.1 des U-Profils sind dabei Ausnehmungen vorgesehen, durch die die Lamellen tragende Lamellenzugbänder verlaufen.

Wie weiter aus der Zeichnung folgt, rastet die Deckleiste 7 zwischen den beiden Schenkeln des Aufnahmeprofils 6 ein, wodurch auch im Bereich des Schenkelendes des U-Profils eine hohe Druckbelastbarkeit erreicht wird. An der außenseitigen Fläche der Deckleiste 7 ist eine senkrecht zur Glasfüllung 3 ausgerichtete, in ein am Rahmen 2 angeschlossenes Klemmstück 9 einrastende Einschubverbindung 8 zum Anschluß am Rahmen 2 vorgesehen.

Bei der Ausführungsform nach Fig. 1 ist keine Deckleiste 7 vorgesehen; hier ist die Einschubverbindung 8 direkt an dem einen Schenkel des Aufnahmeprofils 6 angeschlossen.

Im Einzelnen rastet die Deckleiste 7 mit ihrer Einschubverbindung 8 in einem Klemmstück 9 ein, das seinerseits in einer Aussparung des Rahmens 2 eingeclipst ist. Hierbei kann das Klemmstück 9 auch die Funktion eines Adapterteils aufweisen, da es Anpassungen der Anschlussmöglichkeit der Glashalteleiste 4 an den Rahmen 2 ermöglicht.

In Fig. 4 ist eine Ausgestaltung gezeigt, bei welcher das Klemmstück 9 von einem Metallfederprofil gebildet ist, das in eine hinterschnittene Nut am Rahmen 2 eingelegt ist. Die Deckleiste 7 kann im Übrigen mit einer Aussparung für die Aufnahme des Anschlusskabels 10 des Antriebs 5 versehen sein.

Um seine Funktion als Glashalteleiste 4 erfüllen zu können, ist das U-Profil an seinem der Glasfüllung 3 zugewandten Schenkel am unteren Rand außenseitig mit einem Anschlussprofil 11 versehen, das eine gegen die Glasfüllung 3 andrückende Dichtleiste 12 trägt.

Die beiden seitlichen Glashalteleisten sind in in der Zeichnung nicht näher dargestellter Weise so ausgebildet, dass sie den seitlichen Rand der - herabgelassenen - Lamellen überdecken, so dass kein störender Lichtspalt verbleibt. In entsprechender Weise besitzt die untere Glashalteleiste - wie aus Fig. 5 zu sehen ist - eine Aufnahme für das an der untersten Lamelle angeordnete Niederzuggewicht, so dass auch dieses bei herabgelassenen Sonnenschutz nicht sichtbar ist und sich für den Betrachter insgesamt ein homogenes Erscheinungsbild ergibt.

Im Übrigen sind die Lamellen zwischen der inneren 3 und äußeren 13 Schale einer zweischaligen Fensteranordnung angebracht, wie dies im Ausführungsbeispiel in der Zeichnung dargestellt ist, wodurch die Lamellen gegen Witterungseinflüsse und Verschmutzungen geschützt sind.

## Patentansprüche

1. Fensteranordnung in zweischaliger Form, mit einem Rahmen (2), in dem eine innere Glasfüllung (3) und eine äußere Glasfüllung (13) angebracht und zwischen der inneren Glasfüllung (3) und der äußeren Glasfüllung (13) ein Freiraum gebildet ist, wobei die äußere Glasfüllung (13) im Rahmen (2) durch am Rahmen (2) angeschlossene obere, untere und zwei seitliche Glashalteleisten (4) gehalten ist, die im Freiraum am Rahmen (2) angebracht sind, wobei weiter die Fensteranordnung eine Sonnenschutzeinrichtung (1) aufweist, die von an Lamellenzugbändern angebrachten Lamellen und einem Antrieb (5) für die Lamellenzugbänder gebildet ist, wobei ferner die Sonnenschutzeinrichtung im Freiraum angeordnet ist und wobei die Glashalteleisten (4) als Hohlprofil ausgebildet sind und der Antrieb (5) der Sonnenschutzeinrichtung innerhalb der rahmenseitig oberen Glashalteleiste (4) angeordnet ist, die von einem U-förmigen Aufnahmeprofil (6) gebildet ist, **dadurch gekennzeichnet, dass** im Profilrücken (6.1) des U-Profils Ausnehmungen für den Durchtritt der Lamellenzugbänder vorgesehen sind und an den Enden der beiden freien Schenkel des U-Profils eine Deckleiste (7) vorgesehen ist, die zwischen den beiden Schenkeln des U-Profils einrastet und an ihrer außenseitigen Fläche mit einer senkrecht zur inneren Glasfüllung (3) ausgerichteten Einschubverbindung (8) zum Anschluß am Rahmen (2) versehen ist.

2. Fensteranordnung nach Anspruch 1, **dadurch gekennzeichnet, dass** am einen Schenkel des U-förmigen Aufnahmeprofils (6) eine senkrecht zur inneren Glasfüllung (3) ausgerichtete, in ein am Rahmen (2) angeschlossenes Klemmstück (9) einrastende Einschubverbindung (8) zum Anschluß am Rahmen (2) vorgesehen ist.

3. Fensteranordnung nach Anspruch **dadurch gekennzeichnet, dass** die Deckleiste (7) mit ihrer Einschubverbindung (8) in einem Klemmstück (9) einrastet, das seinerseits in einer Aussparung des Rahmens (2) eingeclipst ist.

4. Fensteranordnung nach einem der Ansprüche 2 oder 3, **dadurch gekennzeichnet, dass** das Klemmstück (9) von einem Metallfederprofil gebildet ist, das in eine hinterschnittene Nut am Rahmen (2) eingelegt ist.

5. Fensteranordnung nach Anspruch 1, **dadurch gekennzeichnet, dass** die Deckleiste (7) mit einer Aussparung zur Aufnahme des Anschlusskabels (10) für den Antrieb (5) versehen ist.

6. Fensteranordnung nach einem der Ansprüche 1 bis 5, **dadurch gekennzeichnet, dass** das U-Profil an seinem der inneren Glasfüllung (3) zugewandten Schenkel am unteren Rand außenseitig mit einem Anschlußprofil (11) für eine gegen die innere Glasfüllung (3) andrückende Dichtleiste (12) versehen ist.

7. Fensteranordnung nach einem der Ansprüche 1 bis 6, **dadurch gekennzeichnet, dass** die beiden seitlichen Glashalteleisten den seitlichen Rand der - herabgelassenen - Lamellen derart überdecken, dass kein störender Lichtspalt verbleibt.

8. Fensteranordnung nach einem der Ansprüche 1 bis 7, **dadurch gekennzeichnet, dass** die untere Glashalteleiste eine Aufnahme für das an der untersten Lamelle angeordnete Niederzuggewicht aufweist.

## Claims

1. A window arrangement in double-skin form comprising a frame (2) in which an inner glazing (3) and an outer glazing (13) are mounted and a free space is formed between the inner glazing (3) and the outer glazing (13), wherein the outer glazing (13) is held in the frame by upper, lower and two lateral glass holding bars (4) which are connected to the frame (2) and which are mounted in the free space to the frame (2), wherein moreover the window arrangement has a solar protection device (1) which is formed by slats mounted to slat pull bands and a drive (5) for the slat pull bands, wherein moreover the solar protection device is arranged in the free space and wherein the glass holding bars (4) are in the form of hollow profile members and the drive (5) of the solar protection device is arranged within the upper glass holding bar (4) at the frame side, which is formed by a U-shaped receiving profile member (6), **characterised in that** openings are provided in the back (6.1) of the U-shaped profile member for the slat pull bands to pass therethrough and provided at the ends of the two free limbs of the U-shaped profile is a cover bar (7) which latches between the two limbs of the U-shaped profile member and at its outward surface is provided with an insertion connection (8) oriented perpendicularly to the inner glazing (3) for connection to the frame (2).

2. A window arrangement according to claim 1 **characterised in that** provided on the one limb of the U-shaped receiving profile (6) is an insertion connection (8) for connection to the frame (2), that is oriented perpendicularly to the inner glazing (3) and latches into a clamping portion (9) connected to the frame (2).

3. A window arrangement according to claim 1 **characterised in that** the cover bar (7) latches with its insertion connection (8) in a clamping portion (9) which in turn is clipped in a recess in the frame (2).

4. A window arrangement according to one of claims 2 and 3 **characterised in that** the clamping portion (9) is formed by a metal spring profile member fitted into a groove of undercut configuration on the frame (2).

5. A window arrangement according to claim 1 **characterised in that** the cover bar (7) is provided with a recess for receiving the connecting cable (10) for the drive (5).

6. A window arrangement according to one of claims 1 to 5 **characterised in that** the U-shaped profile member at its limb facing towards the inner glazing (3) is provided at the lower edge on the outside with a connecting profile member (11) for a sealing strip (12) which presses against the inner glazing (3).

7. A window arrangement according to one of claims 1 to 6 **characterised in that** the two lateral glass holding bars cover the lateral edge of the - lowered - slats in such a way that there is no disturbing light gap remaining.

8. A window arrangement according to one of claims 1 to 7 **characterised in that** the lower glass holding bar has a receiving means for the pull-down weight arranged at the lowermost slat.

## Revendications

1. Une structure de fenêtre en forme de double vitrage avec un châssis (2) dans lequel une vitre intérieure (3) et une vitre extérieure (13) sont appliquées et un espace libre est formé entre la vitre intérieure (3) et la vitre extérieure (13), la vitre extérieure (13) est maintenue dans le châssis (2) par des parcloses supérieure, inférieure et deux parcloses latérales (4) raccordées sur le châssis (2) qui sont disposées dans l'espace libre sur le châssis (2), la structure de fenêtre présentant par ailleurs un dispositif de protection solaire (1) qui est formé par des lamelles appliquées sur des bandes de traction de lamelles et un entraînement (5) pour les bandes de traction de lamelles, le dispositif de protection solaire étant par ailleurs disposé dans l'espace libre et les parcloses (4) étant conçues comme un profilé creux et l'entraînement (5) du dispositif de protection solaire étant disposé dans la parclose supérieure (4) côté châssis qui est formée par un profilé de logement (6) en forme de U,
**caractérisée en ce que** des évidements pour le passage des bandes de traction des lamelles sont prévus dans le dos de profilé (6.1) du profilé en U et une latte de couverture (7) est prévue aux extrémités des deux côtés libres du profilé en U qui s'emboîte entre les deux côtés du profilé en U et est dotée sur sa face extérieure d'une fixation par insertion (8) orientée perpendiculairement à la vitre intérieure (3) pour le raccordement au châssis (2).

2. Une structure de fenêtre selon la revendication 1, **caractérisée en ce qu'**une fixation par insertion (8) orientée perpendiculairement à la vitre intérieure (3) s'emboîtant dans une pièce de serrage (9) raccordée au châssis (2) est prévue pour le raccordement au châssis (2) sur un côté du profilé de logement (6) en forme de U.

3. Une structure de fenêtre selon la revendication 1, **caractérisée en ce que** la latte de couverture (7) s'emboîte avec sa fixation par insertion (8) dans une pièce de serrage (9) qui, pour sa part, est clipsée dans un évidement du châssis (2).

4. Une structure de fenêtre selon l'une des revendications 2 ou 3, **caractérisée en ce que** la pièce de serrage (9) est formée par un profilé à ressort métallique qui est inséré dans une rainure contre-dépouillée sur le châssis (2).

5. Une structure de fenêtre selon la revendication 1, **caractérisée en ce que** la latte de couverture (7) est dotée d'un évidement pour le logement du câble de raccordement (10) pour l'entraînement (5).

6. Une structure de fenêtre selon l'une des revendications 1 à 5, **caractérisée en ce que** le profilé en U est doté sur son côté tourné vers la vitre intérieure (3) sur le bord inférieur côté extérieur d'un profilé de raccordement (11) pour une baguette d'étanchéité (12) pressant contre la vitre intérieure (3).

7. Une structure de fenêtre selon l'une des revendications 1 à 6, **caractérisée en ce que** les deux parcloses latérales couvrent le bord latéral des lamelles abaissées de telle sorte qu'il ne subsiste aucun interstice gênant.

8. Une structure de fenêtre selon l'une revendications 1 à 7, **caractérisée en ce que** la parclose inférieure présente un logement pour le poids de traction vers le bas, disposé sur la lamelle la plus basse.
